# EUROPÄISCHE PATENTSCHRIFT

(11) **EP 1 114 252 B1**
(45) Veröffentlichungstag und Bekanntmachung des Hinweises auf die Patenterteilung: **18.04.2007**
(21) Anmeldenummer: 00943620.5
(22) Anmeldetag: 19.05.2000
(51) Int. Cl.: F02M 55/02, F02M 69/46

(54) **Kraftstoffhochdruckspeicher mit vorgespannt Angeschweisstem Anschlussstutzen für ein Kraftstoffeinspritzsystem von Brennkraftmaschinen**
High pressure fuel accumulator with prestressed welded connecting socket for a fuel injection system of internal combustion engines
Accumulateur de combustible haute pression à raccord précontraint soudé pour un systèmes d'injection de combustible des moteures à combustion interne

(30) Priorität: 15.07.1999 DE 19933254
(43) Veröffentlichungstag der Anmeldung: 11.07.2001
(73) Patentinhaber: ROBERT BOSCH GMBH, 70442 Stuttgart (DE)
(72) Erfinder: FRANK, Kurt, D-73614 Schorndorf (DE)
(86) Internationale Anmeldenummer: PCT/DE2000/001620
(87) Internationale Veröffentlichungsnummer: WO 2001/006116

(56) Entgegenhaltungen:
- EP-A- 0 751 336
- EP-A- 0 866 221
- DE-A- 1 937 444
- DE-U- 9 302 824
- DE-U- 9 403 470
- FR-A- 2 762 050
- US-A- 2 015 246
- US-A- 4 979 295
- US-A- 5 775 302

## Beschreibung

### Stand der Technik

Die Erfindung betrifft einen Kraftstoffhochdruckspeicher mit angeschweißtem Anschlussstutzen nach dem Oberbegriff des Anspruchs 1 für ein Kraftstoffeinspritzsystem für Brennkraftmaschinen.

Die verschiedenen Baugruppen eines Kraftstoffeinspritzsystems, wie Kraftstoffhochdruckpumpe, Kraftstoffhochdruckspeicher und Einspritzdüsen, werden üblicherweise durch hydraulische Leitungen miteinander verbunden. Die Abdichtung dieser Verbindungen erfolgt oftmals mit Hilfe einer über die hydraulische Leitung geschobenen Spannmutter, welche mit einem mit dem Gehäuse der entsprechenden Baugruppe flüssigkeitsdicht verbundenen Anschlussstutzen verschraubt wird. Insbesondere der Kraftstoffhochdruckspeicher weist eine Vielzahl solcher Anschlussstutzen auf, die beispielsweise die Kraftstoffzufuhr und den Kraftstoffabfluss in und aus dem Speicher ermöglichen.

Aus der DE 39 15 440 A1 und der DE 94 03 470 U und der DE 93 02 824 U sind Anschlussstutzen bekannt, die nach erfolgtem Einsetzen in eine Bohrung des Kraftstoffverteilers durch ein Werkzeug in radialer Richtung aufgeweitet werde. Der dadurch entstandene Querpesssitz dient der Verbindung und der Abdichtung von Kraftstoffverteiler und Anschlussstutzen.

Bekannt sind Anschlussstutzen, die an das Gehäuse angeschweißt werden. Nachteilig an den bekannten Schweißkonstruktionen ist, dass die Schweißnaht zwei Funktionen hat. Erstens muss sie die Verbindung zwischen Gehäuse und Anschlussstutzen herstellen und alle Kräfte übertragen. Vor allem bei modernen Kraftstoffeinspritzsystemen resultieren aus den hohen schwellenden Drücken hohe schwellende Zugspannungen in der Schweißnaht. Zweitens muss die Schweißnaht eine Dichtfunktion erfüllen, was zusätzliche Anforderungen an die Schweißnaht mit sich bringt.

So ist aus der FR 2 762 050 A ein Kraftstoffverteiler bekannt an den ein Anschlussstutzen mittels einer Reibschweißung befestigt wird. Die dabei entstehende Schweißnaht steht dabei in direktem Kontakt mit dem unter hohem Druck stehenden Kraftstoff und sorgt sowohl für die Verbindung von Anschlussstutzen und Kraftstoffverteiler als auch für die Abdichtung dieser Verbindung.

Ein weiterer Nachteil anderer bekannter Schweißkonstruktionen ist, dass beim Schweißvorgang Spritzer oder Schweißaufwürfe in den Hochdruckbereich der Leitung oder des Kraftstoffspeichers gelangen können, was Funktionsstörungen des Kraftstoffeinspritzsystems zur Folge haben kann. Dieser Nachteil wird bei einem aus der US 2, 015, 246 A bekannten Anschlussstutzen, der zum Anschweißen an ein Rohr geeignet ist, dadurch vermieden, dass an einem Ende des Anschlussstutzens ein Bund ausgebildet ist, der in eine Bohrung des Rohrs ragt. Der Spalt zwischen dem Bund und der Bohrung ist so klein, dass Schweißspritzer nicht ins Innere des Rohrs gelangen können. Auch bei diesem Anschlussstutzen erfolgt die Abdichtung ausschließlich durch die Schweißnaht.

Der vorliegenden Erfindung liegt die Aufgabe zugrunde, einen Kraftstoffhochdruckspeicher mit einem Gehäuse und einem mit diesem verbundenen Anschlussstutzen bereitzustellen, welche den Hochdruckbereich des Gehäuses und des Anschlussstutzens sicher gegen die Umgebung abdichten und bei welchen der Hochdruckbereich zuverlässig gegen Partikel, die beim Verbinden beider Bauteile entstehen können, geschützt ist.

Diese Aufgabe wird erfindungsgemäß gelöst durch einen Kraftstoffhochdruckspeicher mit den Merkmalen des Anspruchs 1.

Bei der erfindungsgemäßen Verbindung von Gehäuse und Anschlussstutzen übernimmt das Spannelement mit seiner zylindrischen Dichtfläche in Verbindung mit einem entsprechend gestalteten Gehäuse die Abdichtung des in der Durchgangsbohrung befindlichen Kraftstoffs von der Umgebung. Durch die räumliche Trennung der Funktionen "Halten" und "Dichten" des Anschlussstutzens können sowohl die Dichtfläche als auch die Verbindung von Anschlussstutzen und Gehäuse optimal gestaltet werden.

Außerdem verhindert die Dichtfläche, dass beim Verbinden von Anschlussstutzen und Gehäuse anfallende Schweissspritzer oder Späne in den Hochdruckbereich von Anschlussstutzen oder Gehäuse gelangen können.

Außerdem entfällt - im Gegensatz zum Stand der Technik, bei dem eine Schweißnaht auch die Abdichtung gegenüber der Umgebung übernimmt - die Kerbwirkung, welche der Betriebsdruck verursacht, wenn der Kraftstoff bis zur Schweißnaht gelangt. Zusätzlich ist es durch die räumliche Trennung der Funktionen "Halten" und "Dichten" nahezu ausgeschlossen, die Dichtfläche beim Verbinden von Anschlussstutzen und Gehäuse zu beschädigen.

Zusätzlich ist, wegen der Vorspannung des Spannelements, nach erfolgter Schweißung auf Dauer eine Vorspannung zwischen den Dichtflächen des Anschlussstutzens und des Gehäuses vorhanden.

Schließlich entfällt die durch den unter Betriebsdruck stehenden Kraftstoff möglicherweise hervorgerufene Kerbwirkung auf die Schweissnaht.

Das gilt vor allem dann, wenn die vom Betriebsdruck des Kraftstoffs beaufschlagte wirksame Querschnittsfläche der Dichtfläche des Spannelements kleiner als die von der Schweißnaht eingeschlossene Fläche ist.

Eine Ausgestaltung der Erfindung sieht vor, dass an einem ersten Ende des Anschlussstutzens konzentrisch zur Durchgangsbohrung ein zylindrisches Spannelement angeordnet ist, wobei das Spannelement eine Durchgangsbohrung aufweist, dass die Bohrung an ihrem dem Anschlusstutzen zugewandten Ende eine Vertiefung aufweist, die mit dem Spannelement eine Presspassung bildet.

Die Presspassung dichtet die Durchgangsbohrung des Anschlussstutzens und die Bohrung des Gehäuses gegen die Umgebung ab und bildet somit die Dichtfläche. Aufgrund der Flächenpressung zwischen dem Spannelement und der Vertiefung des Gehäuses wird eine gute Dichtwirkung erzielt.

Bei einer anderen Variante ist vorgesehen, dass an einem ersten Ende des Anschlussstutzens konzentrisch zur Durchgangsbohrung eine Senkung angeordnet ist, dass die Bohrung des Gehäuses an ihrem dem Anschlusstutzen zugewandten Ende eine Vertiefung aufweist, und dass zwischen Anschlussstutzen und Gehäuse ein zylindrisches Spannelement vorhanden ist, das mit der Senkung des Anschlussstutzens und der Vertiefung des Gehäuses Presspassungen bildet, so dass Anschlussstutzen, Spannelement und Gehäuse aus verschiedenen, optimal an die jeweiligen Erfordernisse angepassten Materialien hergestellt werden können und somit die Betriebssicherheit verbesssert wird.

Bei einer Ausführungsform der Erfindung hat das Spannelement die Form eines Außenzylinders, so dass der Betriebsdruck des Kraftstoffs die Dichtfläche des Spannelements nach aussen aufweitet. Dadurch wird die Flächenpressung zwischen der Dichtfläche des Anschlussstutzens und des der Vertiefung des Gehäuses erhöht, was die Dichtheit der Verbindung zusätzlich steigert.

In weiterer Ausgestaltung der Erfindung ist in dem Spannelement mindestens eine Nut zur Aufnahme eines Dichtrings vorhanden, so dass die Dichtheit durch den Dichtring weiter erhöht wird.

In Ergänzung der Erfindung sind in der Vertiefung des Gehäuses und der Senkung des Anschlussstutzens Nuten zur Aufnahme mindestens je eines Dichtrings vorhanden, so dass das Spannelement besonders klein dimensioniert werden kann, da die Dichtringe einen Teil der Funktion "Dichten" übernimmt und das Spannelement nicht durch Nuten zur Aufnahme eines Dichtrings geschwächt wird.

Weitere Vorteile und vorteilhafte Ausgestaltungen der Erfindung sind der nachfolgenden Beschreibung, der Zeichnung und den Ansprüchen entnehmbar. Ausführungsbeispiele des Gegenstands der Erfindung sind in der Zeichnung dargestellt und im folgenden näher beschrieben. Es zeigen im Längsschnitt:
- Fig. 1: eine erste Ausführungsform eines Anschlussstutzens und eines Kraftstoffhochdruckspeichers;
- Fig. 2: eine zweite Ausführungsform eines Anschlussstutzens und eines Kraftstoffhochdruckspeichers; sowie
- Fig. 3: eine dritte Ausführungsform eines Anschlussstutzens und eines Kraftstoffhochdruckspeichers mit Dichtringen.

In Fig. 1 ist eine erste Ausführungsform eines Anschlussstutzens 1 dargestellt. Der Anschlussstutzen 1 ist mit einem Kraftstoffhochdruckspeicher 2 durch eine umlaufende Schweißnaht 3 verbunden. Der Kraftstoffhochdruckspeicher 2 weist eine Bohrung 4 auf, die mit einer Durchgangsbohrung 5 des Anschlussstutzens 1 und dem Inneren 6 des Kraftstoffhochdruckspeichers 2 verbunden ist.

An dem dem Kraftstoffhochdruckspeicher 2 zugewandten Ende des Anschlussstutzens 1 weist dieser einen Bund 7 auf. Dieser Bund 7 wirkt als Anschlag in Richtung der Längsachse des Anschlussstutzens 1, wenn er auf einer entsprechenden Ringfläche 8 des Kraftstoffhochdruckspeichers 2 aufsitzt. Damit kann die Position des Anschlussstutzens 1 in axialer Richtung bezüglich des Kraftstoffhochdruckspeichers 2 beim Schweißen festgelegt werden.

In eine zylindrische Vertiefung 9 des Kraftstoffhochdruckspeichers 2 ragt ein Spannelement 10 des Anschlussstutzens 1 hinein. Das Spannelement 10 bildet mit der Vertiefung 9 des Kraftstoffhochdruckspeichers 2 eine Presspassung und dichtet somit die Verbindung von Kraftstoffhochdruckspeicher 2 und Anschlussstutzen 1 gegen die Umgebung ab. Die Dichtfläche wird somit durch die Presspassung zwischen Anschlussstutzen 1 und Kraftstoffhochdruckspeicher 2 gebildet.

Mit zunehmendem Betriebsdruck des hier nicht dargestellten Kraftstoffs in der Bohrung 4 und der Durchgangsbohrung 5 erhöht sich die Anpresskraft zwischen Spannelement 10 und der Vertiefung 9 des Kraftscoffhochdruckspeichers 2 und damit auch die Dichtheit der Verbindung.

An dem dem Kraftstoffhochdruckspeicher 2 abgewandten Ende des Anschlussstutzens 1 wird üblicherweise eine nicht dargestellte Leitung mittels einer ebenfalls nicht dargestellten Überwurfmutter befestigt.

In Fig. 2 ist eine zweite Ausführungsform eines erfindungsgemäßen Anschlussstutzens 1 dargestellt. Die verwendeten Bezugszahlen entsprechen denen in Fig. 1.

Der Anschlussstutzen 1 hat eine zylindrische Senkung 13 in die das als separates Bauteil ausgeführte Spannelement 10 hineinragt. Das Spannelenent 10 bildet mit der Vertiefung 9 des Kraftstoffhochdruckspeichers 2 und der Senkung 13 Presspassungen. Dadurch, dass das Spannelement 10 als separates Bauteil ausgeführt ist, kann es hinsichtlich Werkstoff und üerstellungsverfahr.en unabhängig von Anschlussstutzen 1 und Kraftstoffhochdruckspeicher 2 optimiert werden. Die Durchmesser der Senkung 13 und der Vertiefung 9 müssen nicht, wie hier dargestellt, gleich sein. Auch bei dieser Ausführungsform .erhöht der Betriebsdruck des hier nicht dargestellten Kraftstoffs in der Bohrung 4 und der Durchgangsbohrung 5 die Dichtheit der Verbindung von Kraftstoffhochdruckspeicher 2 und Anschlussstutzen 1.

Auf der rechten Seite von Fig. 3 ist eine Ausführungsform dargestellt gemäß Fig. 1 dargestellt mit dem Unterschied, dass das Spannelement 10 eine Nut 14 aufweist in der sich ein Dichtring 15 befindet.

Auf der linken Seite von Fig. 3 ist eine Ausführungsform mit separatem Spannelement 10 gemäß Fig. 2 dargestellt, bei der das Spannelement 10 zwei Nuten 14 und zwei Dichtringe 15 aufweist. Einer der Dichtringe 15, welche sich in den Nuten 14 befinden, dichtet das Spannelement 10 gegen die Vertiefung 9 im Kraftstoffhochdruckspeicher 2 und der andere Dichtring 15 dichtet das Spannelement 10 gegen die Senkung 13 des Anschlusssstutzens 1 ab.

Durch den Einsatz von Dichtringen kann die Dichtheit der Verbindung von Kraftstoffhochdruckspeicher 2 und Anschlussstutzen 1 weiter erhöht werden. Die Nuten 14 können auch in der Senkung 13 und der Vertiefung 9 angebracht werden.
Alle in der Beschreibung, den nachfolgenden Ansprüchen und der Zeichnung dargestellten Merkmale können sowohl einzeln als auch in beliebiger Kombination miteinander erfindungswesentlich sein.

## Patentansprüche

1. Kraftstoffhochdruckspeicher für ein Kraftstoffeinspritzsystem für Brennkraftmaschinen mit einem, eine Durchgangsbohrung (5) aufweisenden und mit einem Gehäuse (2) flüssigkeitsdicht verbundenen Anschlussstutzen (1), wobei Gehäuseinneres (6) und Durchgangsbohrung (5) durch eine Bohrung (4) im Gehäuse (2) hydraulisch in Verbindung stehen, und wobei der Anschlussstutzen (1) durch Schweissen (3) mit dem Gehäuse (2) verbunden ist, **dadurch gekennzeichnet, dass** eine Schweissnaht (3) und Mittel zum Abdichten (10, 9, 13) der Verbindung von Gehäuse (2) und Anschlussstutzen (1) räumlich getrennt angeordnet sind.

2. Kraftstoffhochdruckspeicher nach Anspruch 1 **dadurch gekennzeichnet, dass** die Mittel zum Abdichten der Verbindung von Gehäuse (2) und Anschlussstutzen (1) als zylindrisches Spannelement (10) ausgebildet sind, dass das zylindrische Spannelement (10)an einem ersten Ende des Anschlussstutzens (1) konzentrisch zur Durchgangsbohrung (5) angeordnet ist, dass das Spannelement (10) eine weitere Durchgangsbohrung aufweist, und dass die Bohrung (4) an ihrem dem Anschlusstutzen (1) zugewandten Ende eine Vertiefung (9) aufweist, die mit dem Spannelement (10) eine Presspassung bildet.

3. Kraftstoffhochdruckspeicher nach Anspruch 1 **dadurch gekennzeichnet, dass** die Mittel zum Abdichten der Verbindung von Gehäuse (2) und Anschlussstutzen (1) als zylindrisches Spannelement (10) ausgebildet sind, dass das zylindrische Spannelement (10) zwischen Anschlussstutzen (1) und Gehäuse (2) angeordnet ist, dass an einem ersten Ende des Anschlussstutzens (1) konzentrisch zur Durchgangsbohrung (5) eine Senkung (13) angeordnet ist, dass das Spannelement (10) eine weitere Durchgangsbohrung aufweist, dass die Bohrung (4) des Gehäuses (2) an ihrem dem Anschlusstutzen (1) zugewandten Ende eine Vertiefung (9) aufweist, und dass das Spannelement (10) mit der Senkung (13) des Anschlussstutzens (1) und der Vertiefung (9) des Gehäuses (2) Presspassungen bildet.

4. Kraftstoffhochdruckspeicher nach einem der Ansprüche 2 oder 3, **dadurch gekennzeichnet, dass** das Spannelement (10) die Form eines Außenzylinders hat.

5. Kraftstoffhochdruckspeicher nach einem der Ansprüche 2 bis 4, **dadurch gekennzeichnet, dass** in dem Spannelement (10) mindestens eine Nut (14) zur Aufnahme eines Dichtrings (15) vorhanden ist.

6. Kraftstoffhochdruckspeicher nach einem der Ansprüche 3 bis 5, **dadurch gekennzeichnet, dass** in der Vertiefung (9) des Gehäuses (2) und der Senkung (13) des Anschlussstutzens (1) Nuten (14) zur Aufnahme mindestens eines Dichtrings (15) vorhanden sind.

## Claims

1. High-pressure fuel accumulator for a fuel injection system for internal combustion engines, with a connection piece (1) having a through-bore (5) and connected, liquid-tight, to a housing (2), the housing interior (6) and through-bore (5) being connected hydraulically by means of a bore (4) in the housing (2), and the connection piece (1) being connected to the housing (2) by welding (3), **characterized in that** a weld seam (3) and means (10, 9, 13) for sealing off the connection of the housing (2) and connection piece (1) are arranged, spatially separated.

2. High-pressure fuel accumulator according to Claim 1, **characterized in that** the means for sealing off the connection of the housing (2) and connection piece (1) are designed as a cylindrical tension element (10), **in that** the cylindrical tension element (10) is arranged concentrically to the through-bore (5) at a first end of the connection piece (1), **in that** the tension element (10) has a further through-bore, and **in that** the bore (4) has, at its end facing the connection piece (1), a depression (9) which with the tension element (10) forms a press fit.

3. High-pressure fuel accumulator according to Claim 1, **characterized in that** the means for sealing off the connection of the housing (2) and connection piece (1) are designed as a cylindrical tension element (10), **in that** the cylindrical tension element (10) is arranged between the connection piece (1) and the housing (2), **in that** a countersink (13) is arranged concentrically to the through-bore (5) at a first end of the connection piece (1), **in that** the tension element (10) has a further through-bore, **in that** the bore (4) of the housing (2) has a depression (9) at its end facing the connection piece (1), and **in that** the tension element (10) forms with the countersink (13) of the connection piece (1) and with the depression (9) of the housing (2) press fits.

4. High-pressure fuel accumulator according to either one of Claims 2 and 3, **characterized in that** the tension element (10) is in the form of an outer cylinder.

5. High-pressure fuel accumulator according to one of Claims 2 to 4, **characterized in that** at least one groove (14) for receiving a sealing ring (15) is present in the tension element (10).

6. High-pressure fuel accumulator according to one of Claims 3 to 5, **characterized in that** grooves (14) for receiving at least one sealing ring (15) are present in the depression (9) of the housing (2) and in the countersink (13) of the connection piece (1).

## Revendications

1. Accumulateur de carburant haute pression pour un système d'injection de carburant pour moteurs à combustion interne, comprenant un raccord présentant un alésage traversant (5) et relié de manière étanche aux liquides à un boîtier (2), l'intérieur du boîtier (6) et l'alésage traversant (5) étant reliés hydrauliquement par un perçage (4) dans le boîtier (2), et le raccord (1) étant relié au boîtier (2) par soudage (3),
**caractérisé en ce qu'**
un cordon de soudure (3) et des moyens d'étanchéité (10, 9, 13) de la liaison entre le boîtier (2) et le raccord (1) sont disposés séparément dans l'espace.

2. Accumulateur de carburant haute pression selon la revendication 1,
**caractérisé en ce que**
les moyens d'étanchéité de la liaison entre le boîtier (2) et le raccord (1) sont formés d'un élément de serrage cylindrique (10),
l'élément de serrage cylindrique (10) est disposé au niveau d'une première extrémité du raccord (1) concentriquement à l'alésage traversant (5),l'élément de serrage (10) présente un autre alésage traversant, et
le perçage (4) présente, au niveau de son extrémité tournée vers le raccord (1), un renfoncement (9) qui forme avec l'élément de serrage (10) un ajustage serré.

3. Accumulateur de carburant haute pression selon la revendication 1,
**caractérisé en ce que**
les moyens d'étanchéité de la liaison entre le boîtier (2) et le raccord (1) sont formés d'un élément de serrage cylindrique (10), disposé entre le raccord (1) et le boîtier (2),
une fraisure (13) est disposée au niveau d'une première extrémité du raccord (1), concentriquement à l'alésage traversant (5),
l'élément de serrage (10) présente un autre alésage traversant,
le perçage (4) du boîtier (2) présente, au niveau de son extrémité tournée vers le raccord (1), un renfoncement (9), et
l'élément de serrage (10) forme avec la fraisure (13) du raccord (1) et le renfoncement (9) du boîtier (2) des ajustages serrés.

4. Accumulateur de carburant haute pression selon l'une des revendications 2 ou 3,
**caractérisé en ce que**
l'élément de serrage (10) possède la forme d'un cylindre extérieur.

5. Accumulateur de carburant haute pression selon l'une des revendications 2 à 4,
**caractérisé en ce que**
dans l'élément de serrage (10) se trouve au moins une rainure (14) pour accueillir une bague d'étanchéité (15).

6. Accumulateur de carburant haute pression selon l'une des revendications 3 à 5,
**caractérisé en ce que**
dans le renfoncement (9) du boîtier (2) et dans la fraisure (13) du raccord (1) se trouvent des rainures (14) pour accueillir au moins une bague d'étanchéité (15).
